# EUROPÄISCHE PATENTSCHRIFT

(11) **EP 0 779 238 B1**
(45) Veröffentlichungstag und Bekanntmachung des Hinweises auf die Patenterteilung: **15.09.1999**
(21) Anmeldenummer: 96118131.0
(22) Anmeldetag: 12.11.1996
(51) Int. Cl.: B66C 23/90

(54) **Kranfahrzeug**
Crane truck
Grue montée sur un véhicule

(30) Priorität: 14.12.1995 DE 29519871 U
(43) Veröffentlichungstag der Anmeldung: 18.06.1997
(73) Patentinhaber: Liebherr-Werk Ehingen GmbH, 89584 Ehingen/Donau (DE)
(72) Erfinder: Abel, Peter, 88512 Mengen (DE)
(74) Vertreter: Gossel, Hans K., Dipl.-Ing.

(56) Entgegenhaltungen:
- EP-A- 0 059 901
- EP-A- 0 539 207
- FR-A- 2 534 643
- GB-A- 2 187 432
- US-A- 4 833 615

## Beschreibung

Die Erfindung betrifft ein Verfahren für ein Kranfahrzeug mit einem an dessen Oberwagen angelenkten Ausleger, vorzugsweise Teleskopausleger, der durch einen an diesem und dem Oberwagen angelenkten Wippzylinder wippbar ist, mit an den einander gegenüberliegenden Endbereichen der Längsseiten des Unterwagens angeordneten, ausfahrbaren Schiebeholmen, die an ihren Enden mit ausfahrbaren Stützfüßen versehen sind, und mit einer Überlastsicherungseinrichtung, die ein Signal erzeugt und/oder den Kranbetrieb stoppt, wenn der Kran seine Standsicherheit gefährdenden Grenzen anfährt oder überschreitet.

Die Standsicherheit eines Kranfahrzeugs mit Teleskopausleger hängt neben der Größe der an dem Teleskopausleger hängenden Last unter anderem von dem Wippwinkel und der Ausfahrlänge des Teleskopauslegers, von der Durchbiegung des Teleskopauslegers und insbesondere auch von dem Drehwinkel des Oberwagens mit Teleskopausleger zu dem Unterwagen und dem durch die Stützfüße der Schiebeholme definierten Stand-Viereck ab. Bezogen auf das durch die ausgefahrenen Schiebeholme und Stützfüße definierte Stand-Viereck ist die Standsicherheit des Krans am größten, wenn der Ausleger in Richtung des am weitesten ausgefahrenen Schiebeholms weist. Bei eingefahrenen Schiebeholmen mit ausgefahrenen Stützfüßen ist die Standsicherheit in Längsrichtung des Unterwagens größer als in Richtung von dessen Querachse. Die Überlastsicherung muß daher immer auch den Ausfahrzustand der Schiebeholme berücksichtigen, was insofern problematisch sein kann, als sich die Standsicherheit auch bei unterschiedlicher Ausfahrlänge einzelner Schiebeholme ändert (siehe z.B. Schrift EP 0 539 207 A1).

Aufgabe der Erfindung ist es daher, ein Verfahren für ein Kranfahrzeug der eingangs angegebenen Art zu schaffen, bei der die Überlastsicherungseinrichtung in einfacher und zuverlässiger Weise die unterschiedlichen Ausfahrlängen der Schiebeholme berücksichtigt.

Erfindungsgemäß wird diese Aufgabe bei einem Kranfahrzeug der eingangs angegebenen Art dadurch gelöst, daß die Überlastsicherungseinrichtung bei der Ermittlung der die Standsicherheit gefährdenden Grenzen für sämtliche Schiebeholme von der geringsten Ausfahrlänge eines der Schiebeholme ausgeht.

Die Erfindung geht von der Erkenntnis aus, daß bei der Erfassung der die Standsicherheit des Krans gefährdenden Grenzen immer und zuverlässig dann auf der sicheren Seite verblieben wird, wenn unabhängig von den unterschiedlichen Ausfahrlängen der Schiebeholme immer nur von der geringsten Ausfahrlänge eines Schiebeholms ausgegangen wird, die dann unabhängig von den größeren Ausfahrlängen auch den anderen Schiebeholmen zugrundegelegt wird, so daß nur ein kleineres Stand-Viereck berücksichtigt wird, als es möglicherweise aufgrund größerer Ausfahrlängen einzelner Schiebeholme vorliegt. Bei der Ermittlung der Kippsicherheit wird also nur die geringste Ausfahrlänge eines der Schiebeholme berücksichtigt, so daß die erforderliche Standsicherheit auch dann gewährleistet ist, wenn der Ausleger in Richtung des Schiebeholms mit der geringsten Ausfahrlänge weist, wobei die größeren Standsicherheiten in Richtung der Schiebeholme mit größeren Ausfahrlängen unberücksichtigt bleiben.

Zusätzlich kann eine die Verbolzung der Schiebeholme überwachende Einrichtung vorgesehen sein, die ein Signal an eine zentrale Überwachungseinheit abgibt, wenn ein Schiebeholm nicht verbolzt ist.

Ein Ausführungsbeispiel der Erfindung wird nachstehend anhand der Zeichnung näher erläutert. In dieser zeigen
- Fig. 1a bis 1c: eine Draufsicht auf den Unterwagen eines Kranfahrzeugs mit unterschiedlich weit ausgefahrenen Schiebeholmen in schematischer Darstellung und
- Fig. 2a bis 2c: die Erfassung von unterschiedlich weit ausgefahrenen Schiebeholmen für die Ermittlung der Standsicherheit in schematischer Darstellung.

Aus Fig. 1 ist schematisch ein Unterwagen 1 eines Kranfahrzeugs ersichtlich, aus dem Schiebeholme 2 ausfahrbar sind, die an ihren Enden Stützfüße 3 tragen, die durch Hydraulikzylinder rechtwinkelig zu den Schiebeholmen in vertikaler Richtung gegen den Boden ausfahrbar sind. Die Schiebeholme 2 befinden sich in den Endbereichen der beiden Längsseiten des Unterwagens 1 und sind rechtwinkelig zu dessen Längsmittelebene ausfahrbar.

In dem dargestellten Ausführungsbeispiel lassen sich die Schiebeholme in drei Stufen ausfahren, in denen sie jeweils in ihren Führungen verbolzt werden müssen.

Aus Fig. 1a sind sämtliche Schiebeholme mit ihrer größsten Ausfahrlänge ersichtlich.

Bei dem Ausfahrzustand nach Fig. 1b befinden sich die Schiebeholme 2 in ihrem mittleren Ausfahrzustand.

Aus Fig. 1c sind die Schiebeholme mit ihrer geringsten Ausfahrlänge bzw. in ihrem eingefahrenen Zustand ersichtlich, in dem die Stützfüße ebenfalls zu ihrer Abstützung auf dem Boden aufruhen.

Aufgrund vorgegebener örtlicher Bedingungen kann es sich ergeben, daß einzelne Schiebeholme nicht bis auf ihre volle Länge ausgefahren werden können. Dies kann beispielsweise dadurch bedingt sein, daß Hindernisse, wie Bauwerke, im Wege sind oder kürzere Ausfahrlängen gewählt werden müssen, um einen genügend festen Boden zu erreichen.

Aus der linken Spalte der Fig. 2 sind drei Zustände dargestellt, in denen die einzelnen Schiebeholme des Kranfahrzeugs unterschiedlich weit ausgefahren sind.

Bei dem Ausführungsbeispiel nach Fig. 2a sind die auf der linken Fahrzeugseite befindlichen Schiebeholme bis in ihre mittlere Stellung ausgefahren, während die auf der rechten Seite befindlichen Schiebeholme vollständig ausgefahren sind. Für die Ermittlung der Standfestigkeit wird daher nur von einem Zustand ausgegangen, bei dem sämtliche Schiebeholme nur auf ihre mittlere Stellung ausgefahren sind, wie es aus der rechten Skizze der Fig. 2a ersichtlich ist.

Bei den beiden unteren Ausführungsbeispielen der Fig. 2 sind der linken Spalte wiederum die Schiebeholme unterschiedlich weit ausgefahren, wobei sich jeweils ein Schiebeholm zwei in seiner kürzesten Ausfahrstellung, bzw. seiner eingefahrenen Stellung befindet. Für die Ermittlung des bei der Sicherheitsbetrachtung zu berücksichtigenden Stand-Viereck wird daher, wie es aus der rechten Seite der Fig. 2 ersichtlich ist, nur von einem Zustand ausgegangen, bei dem sich sämtliche Schiebeholme in ihrer eingefahrenen Stellung befinden.

## Patentansprüche

1. Verfahren für ein Kranfahrzeug
mit einem an dessen Oberwagen angelenkten Ausleger, vorzugsweise Teleskopausleger, der durch einen an diesem und dem Oberwagen angelenkten Wippzylinder wippbar ist,
mit an den einander gegenüberliegenden Endbereichen der Längsseiten des Unterwagens angeordneten ausfahrbaren Schiebeholmen, die an ihren Enden mit ausfahrbaren Stützfüßen versehen sind, und
mit einer Überlastsicherungseinrichtung, die ein Signal erzeugt und/oder den Kranbetrieb stoppt, wenn der Kran seine Standsicherheit gefährdenden Grenzen anfährt oder überschreitet, und
mit einer den Ausfahrzustand der Schiebeholme erfassende Überwachungseinrichtung, die dem jeweiligen Ausfahrzustand der einzelnen Schiebeholme entsprechende Signale der Überlastsicherungseinrichtung zuführt, dadurch gekennzeichnet, daß die Überlastsicherungseinrichtung bei der Ermittlung der die Standsicherheit gefährdenden Grenzen für sämtliche Schiebeholme von der geringsten Ausfahrlänge eines der Schiebeholme ausgeht.

2. Verfahren nach Anspruch 1, dadurch gekennzeichnet, daß eine die Verbolzung der Schiebeholme überwachende Einrichtung vorgesehen ist, die ein Signal an eine zentrale Überwachungseinheit abgibt, wenn ein Schiebeholm nicht verbolzt ist.

## Claims

1. Method for a crane vehicle, having a jib, preferably a telescopic jib, which is linked to its revolving superstructure and can be luffed by a luffing cylinder linked to the jib and the revolving superstructure, having extendable sliding beams, which are arranged on the opposite end regions of the longitudinal sides of the travel unit and are provided with extendable outrigger bases at their ends, and having an overload safety device, which produces a signal and/or stops the crane operation if the crane approaches or exceeds its limits which put its stability at risk, and having a monitoring device, which detects the extended state of the sliding beams and supplies signals corresponding to the respective extended state of the individual sliding beams to the overload safety device, characterized in that the overload safety device, when the limits which put the stability at risk are being determined for all the sliding beams, takes the smallest extension length of one of the sliding beams as a basis.

2. Method according to Claim 1, characterized in that a device monitoring the pinned fastening of the sliding beams is provided, and this device delivers a signal to a central monitoring unit if a sliding beam is not pinned.

## Revendications

1. Procédé pour une grue montée sur un véhicule, avec une flèche articulée au châssis tournant de celle-ci, de préférence une flèche télescopique qui peut être amenée à basculer par un cylindre de basculement articulé à celle-ci et au châssis tournant, avec des barres coulissantes pouvant être sorties, disposées aux zones d'extrémité opposées des côtés longitudinaux du train, qui présentent à leurs extrémités des pieds d'appui pouvant être sortis et
avec un dispositif de sécurité de surcharge qui produit un signal et/ou arrête le fonctionnement de la grue lorsque la grue approche ou dépasse des limites mettant en danger sa stabilité statique et
avec une installation de surveillance détectant l'état de sortie des barres coulissantes qui transmet à l'installation de sécurité de surcharge des signaux correspondant à l'état sorti respectif des différentes barres coulissantes, caractérisé en ce que l'installation de sécurité de surcharge, lors de la détermination des limites mettant en danger la stabilité statique, part pour toutes les barres coulissantes de la longueur de sortie la plus petite d'une des barres coulissantes.

2. Procédé selon la revendication 1, caractérisé en ce qu'il est prévu une installation surveillant le boulonnage des barres coulissantes qui émet un signal à une unité de surveillance centrale lorsqu'une barre coulissante n'est pas boulonnée.
